# EUROPÄISCHE PATENTSCHRIFT

(11) **EP 3 029 205 B1**
(45) Veröffentlichungstag und Bekanntmachung des Hinweises auf die Patenterteilung: **11.04.2018**
(21) Anmeldenummer: 15002971.8
(22) Anmeldetag: 16.10.2015
(51) Int. Cl.: E02D 5/52, E02D 5/28, E02D 5/48, E02D 7/02

(54) **RAMMPFAHL MIT EINEM IM WESENTLICHEN ZYLINDRISCHEN SCHAFT**
DRIVEN PILE WITH A LARGELY CYLINDRICAL SHAFT
PIEU DOTE D'UNE TIGE ESSENTIELLEMENT CYLINDRIQUE

(30) Priorität: 05.12.2014 AT 8792014
(43) Veröffentlichungstag der Anmeldung: 08.06.2016
(73) Patentinhaber: Tiroler Rohre GmbH, 6060 Hall in Tirol (AT)
(72) Erfinder: Satlow, Roland, 6067 Absam (AT)
(74) Vertreter: Torggler & Hofinger Patentanwälte

(56) Entgegenhaltungen:
- WO-A1-2013/026510
- US-A- 4 569 617

## Beschreibung

Die Erfindung betrifft einen Rammpfahl, mit einem im Wesentlichen zylindrischen Schaft, wobei der Schaft ein erstes Pfahlende und ein zweites Pfahlende ausbildet, wobei am Rammpfahl im Bereich des zweiten Pfahlendes eine Muffe angeordnet ist, wobei die Muffe oder der Rammpfahl im Bereich des zweiten Pfahlendes einen Anschlag aufweist, sodass ein weiterer Rammpfahl mit einem ersten Pfahlende bis zu einer durch den Anschlag definierten maximalen Einstecktiefe einsteckbar ist.
Rammpfähle der eingangs genannten Art zählen bereits zum Stand der Technik und werden beispielsweise in der WO 2013026510 A1 oder auch in der US 4 569 617 A gezeigt. Rammpfähle werden durch eine Rammvorrichtung in den Untergrund eingerammt. Als Untergrund versteht man beispielsweise das Erdreich. Wurde der erste Rammpfahl in den Untergrund eingerammt, kann ein weiterer Rammpfahl in das obere Ende des bereits eingerammten Rammpfahles eingesetzt werden. Durch Krafteinwirkung, die ebenfalls durch die Rammvorrichtung erfolgt, wird der weitere Rammpfahl mit dem ersten Rammpfahl verbunden. Diese Verbindung erfolgt beim Stand der Technik durch Reibschluss und Kraftschluss. Beim Stand der Technik ist jedoch nicht immer gewährleistet, dass die Kraft für eine Trennung zweier oder mehrerer Rammpfähle größer ist als die anfängliche Fügekraft, welche mit der Rammvorrichtung aufgebracht worden ist. Mit anderen Worten ist die Zugkraft, die die ineinander gerammten Rammpfähle aufnehmen können, für manche Anwendungsbereiche zu gering. Eine Erhöhung dieser Zugkraft über einen Wert der zum Verbinden aufgebrachten Fügekraft ist nur erschwert möglich. Andere Systeme arbeiten beispielsweise mit der Einbringung zusätzlicher Bauteile, wie beispielsweise Spreizelemente, um die Zugkraft zwischen den einzelnen Pfählen zu erhöhen, indem die Spitze der Rammpfähle geweitet wird. Dabei können jedoch Risse entstehen, welche hinsichtlich der Zugkraft und Standfestigkeit der verbundenen Rammpfähle wiederum Probleme erzeugen und das System verkomplizieren.

Aufgabe der Erfindung ist es, die vorbeschriebenen Nachteile zu vermeiden und einen gegenüber dem Stand der Technik verbesserten Rammpfahl anzugeben.

Diese Aufgabe wird erfindungsgemäß durch das Kennzeichen des Anspruches 1 gelöst.

Dadurch, dass die Muffe und/oder der Rammpfahl im Bereich des zweiten Pfahlendes im Inneren zumindest einen sich zumindest im Wesentlichen bis zum Anschlag erstreckenden Hinterschnitt ausbildet bzw. ausbilden ist gewährleistet, dass nach dem Einstecken und Einrammen eines weiteren Rammpfahles unter Krafteinwirkung sich dieser aufgrund des Hinterschnittes mit dem vorhin eingerammten Rammpfahl formschlüssig verbindet. Aufgrund dieser Verbindung kann die Anordnung aus miteinander verbundenen Rammpfählen im Vergleich zum Stand der Technik sehr hohe Zugkräfte aufnehmen. Es sind zudem keine weiteren Bauteile, wie Spreizelemente, notwendig.

Weitere vorteilhafte Ausführungsformen sind in den abhängigen Unteransprüchen definiert.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert.

Darin zeigen:
- Fig. 1: eine Detailansicht zweier verbundener Rammpfähle,
- Fig. 2a, 2b: Querschnitte des Rammpfahles und
- Fig. 3a bis 3c: einzelne Schritte beim Verbinden der Rammpfähle.

Die Fig. 1 zeigt zwei Rammpfähle 1 (nicht vollständig ausgezeichnet) in einer Schnittdarstellung. Die Rammpfähle 1 werden aus einem im Wesentlichen zylindrischen Schaft 2 ausgebildet, welcher ein erstes Pfahlende 1a und ein zweites Pfahlende 1b ausbildet. Wie in der Fig. 1 ersichtlich, steckt das erste Pfahlende 1a in der Muffe 3 eines weiteren Pfahles 1. Das erste Pfahlende 1a wird dabei bis zum Anschlag 9 in die Muffe 3 eingerammt. Am zweiten Pfahlende 1b weist die Muffe 3 eine im Wesentlichen konstante Muffenwandstärke WMcon auf. Ausgehend vom zweiten Pfahlende 1b entlang der maximalen Einstecktiefe T, welche durch den Anschlag 9 definiert ist, verändert sich die Muffenwandstärke von der konstanten Muffenwandstärke WMcon in die variable Muffenwandstärke WMvar. Durch diese Veränderung der Wandstärke entsteht ein Hinterschnitt 8, der sich in einem maximalen Winkel α im Inneren der Muffe 3 von zwischen 1,5° und 3° gemessen zu einer Längsachse L erstreckt. In anderen Worten wird dieser Hinterschnitt 8 durch die Änderung des Querschnittes der Muffe 3 von einem im Wesentlichen kreisrunden Querschnitt Qk am zweiten Pfahlende 1b zu einem vom kreisrunden Querschnitt Qk abweichenden Querschnitt Qa, der sich am inneren Anschlag 9 befindet, ausgebildet. In der Fig. 1 wird ein Schnitt A-A gezeigt, welcher in der Fig. 2b näher erläutert wird und die Querschnittsänderung von Querschnitt Qk zu Qa in der Draufsicht zeigt.
Der im Wesentlichen rohrförmig ausgebildete Rammpfahl 1 mit seinem Schaft 2 weist zumindest entlang seiner maximalen Einstecktiefe T, ausgehend vom ersten Pfahlende 1a, eine im Wesentlichen konstante Schaftwandstärke Ws auf. Diese Schaftwandstärke Ws ist in diesem Ausführungsbeispiel geringer als die Muffenwandstärke WMvar und WMcon. Durch die geringere Schaftwandstärke Ws verformt sich der Schaft 2 und nicht der Bereich der Muffe 3, welcher durch die stärkeren Muffenwandstärken WMvar und WMcon ausgebildet wird. In anderen Worten ist der Rammpfahl 1 zumindest im Bereich entlang der Einstecktiefe T aufgrund der geringeren Schaftwandstärke Ws und/oder auch eines weicheren Materialgefüges leichter verformbar als der restliche Bereich des Rammpfahles 1. Das Material, aus dem der Rammpfahl 1 gefertigt wird, ist zumindest teilweise, vorzugsweise vollständig duktiler Gussstahl oder duktiles Gusseisen. Der Anschlag 9 ist eine Anlagefläche, die im Wesentlichen senkrecht zur Längsachse L des Rammpfahles 1 als eine Art Schulter ausgebildet ist. Durch die Ausbildung als Schulter kann das erste Pfahlende 1a bei Kontakt mit dem Anschlag 9 nicht mehr tiefer in den Rammpfahl 1 vordringen. Aufgrund der Stauchung des Schaftes 2 unter Krafteinwirkung muss sich der Schaft 2 im Bereich des Hinterschnittes 8 an dessen Kontur anpassen. Dies erfolgt entlang der Einstecktiefe T. Dadurch entsteht eine sehr behutsame, gleichmäßige Verformung eines runden Querschnittes zu einem Querschnitt mit mehreren oder auch nur einer Hinterschneidung 8. Durch die behutsame, gleichmäßige Verformung ist gewährleistet, dass sich keine Risse im Schaft 2 bilden. Nach diesem Prinzip können Rammpfähle 1 in einem geeigneten Untergrund ohne Verwendung zusätzlicher Bauteile zugesichert miteinander oder - im Bedarfsfall auch einzeln - verankert werden.

Die Fig. 2a zeigt das zweite Pfahlende 1b der Muffe 3. Die Muffenwandstärke ist im Bereich des zweiten Pfahlendes 1b konstant. Der kreisrunde Querschnitt Qk bildet somit eine konstante Muffenwandstärke WMcon aus. In diesen konstanten Muffenquerschnitt WMcon wird innen in weiterer Folge das erste Pfahlende 1a eines weiteren Pfahles 1 eingeführt, bis es unter Krafteinwirkung den Anschlag 9 erreicht und dort gestaucht wird. Das erste Pfahlende 1a wird in der Fig. 2a nicht gezeigt.

Die Fig. 2b zeigt den Schnitt A-A, welcher in der Fig. 1 in der Seitenansicht der Anordnung aus zwei Rammpfählen 1 eingezeichnet wurde. Aus der in der Fig. 2a gezeigten konstanten Muffenwandstärke WMcon wird mit zunehmender Einstecktiefe T (in Fig. 1 ersichtlich) die variable Muffenwandstärke WMvar. Durch die Änderung der Muffenwandstärke von WMcon n zu WMvar entsteht der Hinterschnitt 8. In diesem Ausführungsbeispiel wird der Hinterschnitt 8 durch ein Trilobular erzeugt. In anderen Worten wird der von einem im Wesentlichen kreisrunden Querschnitt Qk abweichende Querschnitt Qa durch die Form eines Trilobulars ausgebildet, wobei durch das Trilobular drei Hinterschnittbereiche 8a, 8b, 8c entstehen. Eine andere Querschnittsform als ein Trilobular ist bei der Herstellung zumindest eines Hinterschnittes 8 auch möglich. Das Ende des Hinterschnittes 8 im Inneren der Muffe 3 und/oder des Rammpfahles 1 wird durch den Anschlag 9 ausgebildet. Die variable Muffenwandstärke WMvar kann in ihrer Stärke sowohl größer als die konstante Muffenwandstärke WMcon als auch kleiner als diese sein. Dadurch wird erzielt, dass beim Einrammen des ersten Pfahlendes 1a der Durchmesser des Schaftes 2 abschnittsweise gestreckt und auch gestaucht wird. Dadurch bleibt der Umfang des Schaftes 2 bei der Stauchung des Schaftes 2 im Bereich des Hinterschnittes 8 vollständig erhalten, auch wenn sich der Durchmesser des Schaftes 2 abschnittsweise ausdehnt und anderorts verringert. Durch diese Verformung des kreisrunden Querschnittes z. B. in ein Trilobular oder ein Vieleck wird bei abschnittsweiser Veränderung des Schaftes 2 im Bereich des ersten Pfahlendes 1a der Umfang nicht verändert. Durch diese sehr schonende Querschnittsveränderung am Schaft 2 wird verhindert, dass sich Risse bilden - Rissbildung würde zur Verringerung der Zugfestigkeit verbundener Rammpfähle führen.

Die Fig. 3a zeigt Abschnitte eines Rammpfahles 1, der mit seinem ersten Pfahlende 1a über dem zweiten Pfahlende 1b eines weiteren Rammpfahles 1 mit einer Muffe 3 platziert ist. Erkennbar ist der Hinterschnitt 8 und der Anschlag 9. Der Schaftdurchmesser DSA des Schaftes 2 ist nahezu gleich wie der Öffnungsquerschnitt der Muffe 3 am zweiten Pfahlende 1b.

Die Fig. 3b zeigt, wie der Schaft 2 des Pfahles 1 in die Muffe 3 eines weiteren Rammpfahles 1 eingeführt wird. Dabei beginnt der Schaft 2 sich an der Innenwandung der Muffe 3 anzupassen. Eine leichte Querschnittsänderung bzw. eine abschnittsweise Veränderung des Schaftdurchmessers DSA am Schaft 2 beginnt.

In der Fig. 3c wird gezeigt, wie der Schaft 2 des Rammpfahles 1 in der Muffe 3 eines weiteren Rammpfahles 1 platziert wurde. Der Schaftdurchmesser DSA' hat sich abschnittsweise an die Innenmaße der Muffe 3 angepasst. Aufgrund der Stauchung des Schaftes 2 durch das Zusammenwirken des Anschlages 9 und des Hinterschnitts 8 wird der Schaftdurchmesser DSA zum angepassten Schaftdurchmesser DSA' vergrößert oder verkleinert. Nach der Verbindung der zumindest zwei Rammpfähle 1 durch die Stauchung im Hinterschnitt 8 wird ein Füllstoff 10, vorzugsweise Beton oder Betonemulsion eingebracht, um nach Aushärtung des Füllstoffes 10 eine anschließende Rückverformung des Schaftes 2 bei Zugbelastung zu verhindern.

Anhand der Fig. 3a, 3b, 3c kann man erkennen, dass das Verfahren zum Verbinden zumindest zweier Rammpfähle 1 zumindest folgende Schritte aufweist:
- Einrammen eines Rammpfahles 1 in einen Untergrund mit einer Rammvorrichtung, wobei der Rammpfahl 1 mit dem ersten Pfahlende 1a voran in den Untergrund gerammt wird.
- Einsetzen eines weiteren Rammpfahles 1 mit dem ersten Pfahlende 1a in die mit einem Hinterschnitt 8 versehene Muffe 3 des vorangehenden Rammpfahles und Einrammen mittels einer Rammvorrichtung.
- Einrammen bis zur benötigten Tiefe der Anordnung aus Rammpfählen 1, wobei beim Einrammen das erste Pfahlende 1a sich durch rissfreie Deformierung an die Innenkontur der Muffe 3 anpasst, wobei eine Zugsicherung aufgrund des zumindest einen Hinterschnittes 8 - welcher vorzugsweise durch die Querschnittsänderung eines im Wesentlichen kreisrunden Querschnittes zum Querschnittes in Form eines Trilobulars ausgebildet ist - entsteht.
- Gegebenenfalls Einsetzen weiterer Rammpfähle 1 und Einrammen, wie in den vorigen Schritten beschrieben.
- Auffüllen der Anordnung aus Rammpfählen 1 mit einem Füllstoff 10, vorzugsweise Beton oder Betonemulsion zum Erschweren der Rückverformung des aufgrund des Hinterschnitts 8 deformierten ersten Pfahlendes 1a.

## Patentansprüche

1. Rammpfahl (1), mit einem im Wesentlichen zylindrischen Schaft (2), wobei der Schaft (2) ein erstes Pfahlende (1a) und ein zweites Pfahlende (1b) ausbildet, wobei am Rammpfahl (1) im Bereich des zweiten Pfahlendes (1b) eine Muffe (3) angeordnet ist, wobei die Muffe (3) oder der Rammpfahl (1) im Bereich des zweiten Pfahlendes (1b) einen Anschlag (9) aufweist, sodass ein weiterer Rammpfahl (1) mit einem ersten Pfahlende (1a) bis zu einer durch den Anschlag (9) definierten maximalen Einstecktiefe (T) einsteckbar ist,
**dadurch gekennzeichnet, dass**
- die Muffe (3) und/oder
- der Rammpfahl (1) im Bereich des zweiten Pfahlendes (1b) im Inneren zumindest einen sich zumindest im Wesentlichen bis zum Anschlag (9) erstreckenden Hinterschnitt (8) ausbildet bzw. ausbilden.

2. Rammpfahl nach Anspruch 1, **dadurch gekennzeichnet, dass** der Hinterschnitt (8) durch die Änderung des Querschnittes der Muffe (3) von einem im Wesentlichen kreisrunden Querschnitt (Qk) am zweiten Pfahlende (1b) zu einem vom kreisrunden Querschnitt abweichenden Querschnitt (Qa) am inneren Anschlag (9) ausgebildet wird.

3. Rammpfahl nach Anspruch 2, **dadurch gekennzeichnet, dass** der vom einem im Wesentlichen kreisrunden Querschnitt (Qk) abweichende Querschnitt (Qa) in Form eines Trilobulars ausgebildet ist, wobei durch das Trilobular drei Hinterschnittbereiche (8a, 8b, 8c) entstehen.

4. Rammpfahl nach Anspruch 1 oder 2, **dadurch gekennzeichnet, dass** der Hinterschnitt (8) sich in einem maximalen Winkel (a) im Inneren der Muffe (3) von zwischen 1,5° und 3° gemessen zu einer Längsachse (L) erstreckt.

5. Rammpfahl nach wenigstens einem der vorgehenden Ansprüche, **dadurch gekennzeichnet, dass** der Rammpfahl (1) im Wesentlichen rohrförmig ausgebildet ist, wobei der Schaft (2) im Bereich zumindest entlang seiner maximalen Einstecktiefe (T) ausgehend vom ersten Pfahlende (1a) eine im Wesentlichen konstante Schaftwandstärke (Ws) aufweist.

6. Rammpfahl nach einem der Ansprüche 1 bis 5, **dadurch gekennzeichnet, dass** die Muffe (3) am zweiten Pfahlende (1b) eine im Wesentlichen konstante Muffenwandstärke (WMcon) aufweist, ausgehend vom zweiten Pfahlende (1b) entlang der maximalen Einstecktiefe (T) aufgrund des Hinterschnittes (8) eine variable Muffenwandstärke (WMvar) aufweist.

7. Rammpfahl nach einem der Ansprüche 1 bis 6, **dadurch gekennzeichnet, dass** der Anschlag (9) durch eine im Wesentlichen senkrecht zur Längsachse (L) des Rammpfahles (1) ausgebildete Anlagefläche ausgebildet ist.

8. Rammpfahl nach einem der Ansprüche 1 bis 7, **dadurch gekennzeichnet, dass** der Rammpfahl (1) zumindest teilweise, vorzugsweise vollständig, aus duktilem Gussstahl oder Gusseisen besteht.

9. Rammpfahl nach einem der Ansprüche 1 bis 8, **dadurch gekennzeichnet, dass** der Rammpfahl (1) zumindest im Bereich entlang der Einstecktiefe (T) aufgrund der geringeren Schaftwandstärke (WS) und/oder eines weicheren Materialgefüges leichter verformbar ist als der restliche Bereich des Rammpfahles (1).

10. Verfahren zum Verbinden zumindest zweier Rammpfähle (1) nach einem der Ansprüche 1 bis 9, wobei das Verfahren folgende Schritte aufweist:
- Einrammen eines Rammpfahles (1) in einen Untergrund mit einer Rammvorrichtung, wobei der Rammpfahl (1) mit dem ersten Pfahlende (1a) voran in den Untergrund eingerammt wird.
- Einsetzen eines weiteren Rammpfahles (1) mit dem ersten Pfahlende (1a) in die mit einem Hinterschnitt (8) versehene Muffe (3) des vorangehenden Rammpfahles (1) und Einrammen mittels einer Rammvorrichtung.
- Einrammen bis zur benötigten Tiefe der Anordnung aus Rammpfählen (1), wobei beim Einrammen das erste Pfahlende (1a) sich an die Innenkontur der Muffe (3) anpasst.
- ggf. Einsetzen weiterer Rammpfähle (1) und Einrammen wie in den vorigen Schritten beschrieben.
- Auffüllen der Anordnung aus Rammpfählen (1) mit einem Füllstoff (10), zum Erschweren der Rückverformung des aufgrund des Hinterschnittes (8) deformierten ersten Pfahlendes (1a).

## Claims

1. A driven pile (1) comprising a substantially cylindrical shaft (2), wherein the shaft (2) provides a first pile end (1a) and a second pile end (1b), wherein a socket (3) is arranged on the driven pile (1) in the region of the second pile end (1b), wherein the socket (3) or the driven pile (1) has an abutment (9) in the region of the second pile end (1b) so that a further driven pile (1) can be inserted with a first pile end (1a) as far as a maximum insertion depth (T) defined by the abutment (9),
**characterised in that**
- the socket (3) and/or
- the driven pile (1) in the region of the second pile end (1b) provides or provide in the interior at least one undercut portion (8) extending at least substantially to the abutment (9).

2. A driven pile as set forth in claim 1 **characterised in that** the undercut portion (8) is provided by the change in the cross-section of the socket (3) from a substantially circular cross-section (Qk) at the second pile end (1b) to a cross-section (Qa) at the inner abutment (9), that deviates from the circular cross-section.

3. A driven pile as set forth in claim 2 **characterised in that** the cross-section (Qa) which differs from a substantially circular cross-section (Qk) is in the form of a trilobular configuration, wherein three undercut regions (8a, 8b, 8c) are produced by the trilobular configuration.

4. A driven pile as set forth in claim 1 or claim 2 **characterised in that** the undercut configuration (8) extends at a maximum angle (a) in the interior of the socket (3) of between 1.5° and 3° measured relative to a longitudinal axis (L).

5. A driven pile as set forth in at least one of the preceding claims **characterised in that** the driven pile (1) is substantially tubular, wherein the shaft (2) has a substantially constant shaft wall thickness (Ws) in the region at least along its maximum insertion depth (T) starting from the first pile end (1a).

6. A driven pile as set forth in one of claims 1 through 5 **characterised in that** the socket (3) at the second pile end (1b) has a substantially constant socket wall thickness (WMcon, starting from the second pile end (1b) along the maximum insertion depth (T) is of a variable socket wall thickness (WMvar) by virtue of the undercut configuration (8).

7. A driven pile as set forth in one of claims 1 through 6 **characterised in that** the abutment (9) is provided by a contact surface arranged substantially perpendicularly to the longitudinal axis (L) of the driven pile (1).

8. A driven pile as set forth in one of claims 1 through 7 **characterised in that** the driven pile (1) at least partially and preferably completely comprises ductile cast steel or cast iron.

9. A driven pile as set forth in one of claims 1 through 8 **characterised in that** the driven pile (1) is more easily deformable at least in the region along the insertion depth (T) by virtue of the smaller shaft wall thickness (WS) and/or a softer material structure, than the remaining region of the driven pile (1).

10. A method of joining at least two driven piles (1) as set forth in one of claims 1 through 9 wherein the method includes the following steps:
- driving a driven pile (1) into a bedrock with a driving apparatus, wherein the driven pile (1) is driven with the first pile end (1a) leading into the bedrock,
- inserting a further driven pile (1) with the first pile end (1a) into the socket (3) of the preceding driven pile (1), that is provided with an undercut portion (8), and driving it in by means of a driving apparatus,
- driving in to the required depth of the arrangement of driven piles (1), wherein in the driving-in operation the first pile end (1a) adapts to the internal contour of the socket (3),
- possibly inserting further driven piles (1) and driving them in as described in the preceding steps, and
- filling the arrangement of driven piles (1) with a filling material (10) for impeding return deformation of the first pile end (1a) which is deformed by virtue of the undercut portion (8).

## Revendications

1. Pieu battu (1), avec une tige essentiellement cylindrique (2), dans lequel la tige (2) forme une première extrémité de pieu (1a) et une deuxième extrémité de pieu (1b), dans lequel est disposé un manchon (3) sur le pied battu (1) dans la zone de la deuxième extrémité de pieu (1b), dans lequel le manchon (3) ou le pieu battu (1) présente une butée (9) dans la zone de la deuxième extrémité de pieu (1b), de sorte qu'un autre pieu battu (1) avec une première extrémité de pieu (1a) peut être inséré jusqu'à une profondeur d'insertion maximale (T) définie par la butée (9), **caractérisé en ce que**
- le manchon (3) et / ou
- le pieu battu (1) dans la zone de la deuxième extrémité de pieu (1b) forme ou forment à l'intérieur au moins une encoche (8) s'étendant au moins essentiellement jusqu'à la butée (9).

2. Pieu battu selon la revendication 1, **caractérisé en ce que** l'encoche (8) est formée par la modification de la section transversale du manchon (3) d'une section transversale essentiellement circulaire (Qk) à la deuxième extrémité de pieu (1b) en une section transversale (Qa) différant de la section transversale circulaire à la butée interne (9).

3. Pieu battu selon la revendication 2, **caractérisé en ce que** la section transversale (Qa) différant d'une section transversale essentiellement circulaire (Qk) est conçue en forme de trilobe, dans lequel trois zones d'encoche (8a, 8b, 8c) résultent du trilobe.

4. Pieu battu selon la revendication 1 ou 2, **caractérisé en ce que** l'encoche (8) s'étend en un angle maximal (a) à l'intérieur du manchon (3) allant de 1,5° à 3° mesuré par rapport à un axe longitudinal (L).

5. Pieu battu selon au moins l'une des revendications précédentes, **caractérisé en ce que** le pied battu (1) est conçu essentiellement en forme de tube, dans lequel la tige (2) présente dans la zone au moins le long de sa profondeur d'insertion maximale (T) à partir de la première extrémité de pieu (1a) une épaisseur de paroi de tige essentiellement constante (Ws).

6. Pieu battu selon l'une des revendications 1 à 5, **caractérisé en ce que** le manchon (3) présente, à la deuxième extrémité de pieu (1b), une épaisseur de paroi de manchon essentiellement constante (WMcon), à partir de la deuxième extrémité de pieu (1b) présente une épaisseur de paroi de manchon variable (WMvar) le long de la profondeur d'insertion maximale (T) en raison de l'encoche (8).

7. Pieu battu selon l'une des revendications 1 à 6, **caractérisé en ce que** la butée (9) est formée par une surface d'appui conçue essentiellement perpendiculaire à l'axe longitudinal (L) du pieu battu (1).

8. Pieu battu selon l'une des revendications 1 à 7, **caractérisé en ce que** le pieu battu (1) se compose au moins partiellement, de préférence intégralement, d'acier fondu ou de fonte ductile.

9. Pieu battu selon l'une des revendications 1 à 8, **caractérisé en ce que** le pieu battu (1) est déformable plus facilement au moins dans la zone le long de la profondeur d'insertion (T) en raison de la plus faible épaisseur de paroi de tige (WS) et / ou d'une structure de matériau plus molle que la zone restante du pieu battu (1).

10. Procédé pour relier au moins deux pieux battus (1) selon l'une des revendications 1 à 9, dans lequel le procédé présente les étapes suivantes :
- enfoncement par battage d'un pieu battu (1) dans un sous-sol avec un dispositif de battage, dans lequel le pieu battu (1) est enfoncé par battage dans le sous-sol d'abord avec la première extrémité de pieu (1a).
- Mise en place d'un autre pieu battu (1) avec la première extrémité de pieu (1a) dans le manchon (3), doté d'une encoche (8), du pieu battu précédent (1) et enfoncement à l'aide d'un dispositif de battage.
- Enfoncement par battage jusqu'à la profondeur nécessaire du dispositif composé de pieux battus (1), dans lequel lors de l'enfoncement par battage, la première extrémité de pieu (1a) s'adapte au profil intérieur du manchon (3).
- Le cas échéant, mise en place d'autres pieux battus (1) et enfoncement par battage comme décrit dans les étapes précédentes.
- Remplissage du dispositif composé de pieux battus (1) avec une matière de remplissage (10), pour rendre plus difficile la déformation en retour de la première extrémité de pieu (1a) déformée en raison de l'encoche (8).
